# EUROPÄISCHE PATENTSCHRIFT

(11) **EP 0 092 608 B1**
(45) Veröffentlichungstag und Bekanntmachung des Hinweises auf die Patenterteilung: **19.03.1986**
(21) Anmeldenummer: 82111482.4
(22) Anmeldetag: 10.12.1982
(51) Int. Cl.: E01B 25/24

(54) **Freitragende Laufschiene für Einschienen-Hängebahnen**
Free hanging rail for monorail suspension tracks
Rail porteur pour voies suspendues à monorail

(30) Priorität: 20.04.1982 DE 3214437
(43) Veröffentlichungstag der Anmeldung: 02.11.1983
(73) Patentinhaber: R. Stahl GmbH & Co., D-7000 Stuttgart-Wangen (DE)
(72) Erfinder: Hörtnagl, Franz, A-6173 Oberperfuss (AT); Wagner, Siegfried, D-7000 Stuttgart 80 (DE)
(74) Vertreter: Rüger, Rudolf, Dr.-Ing.

## Beschreibung

Die Erfindung betrifft eine freitragende Laufschiene für Einschienen-Hängebahnen, bestehend aus einem oberen und einem dazu parallen unteren Profilteil, wobei die beiden Profilteile durch einen Mittelteil unter Bildung einer über die Länge der Laufschiene durchgehenden seitlichen, im Querschnitt etwa C-förmigen öffnung miteinander verbunden sind, die von zwei parallel und im Abstand zueinander in Schienenlängsrichtung verlaufenden und an dem Mittelteil ausgebildeten Rändern begrenzt ist und in deren Bereich hintergriffige Befestigungselemente anzuordnen sind.

Aus der DE-A- 30 19 301 ist eine derartige freitragende Laufschiene aus gewalztem Blech bekannt, bei der der Mittelteil omegaförmig ausgebildet ist und einstückig in die beiden Profilteile übergeht. Die Befestigungselemente hintergreifen dabei die durch die omegaförmige Querschnittsgestalt entstandenen Schenkel.

Ausgehend von diesem Stand der Technik ist es Aufgabe der Erfindung, eine freitragende Laufschiene zu schaffen, bei der die Befestigungselemente an jeder Stelle längs der Laufschiene ansatzbar sind und die sowohl in Strangpreß- oder Stranggußtech-nik als auch aus Blech gewalzt herstellbar ist.

Zur Lösung dieser Aufgabe ist die erfindungsgemäße freitragende Laufschiene durch die Merkmale des Hauptanspruchs gekennzeichnet.

Ein sehr guter Sitz der Befestigungselemente ergibt sich, wenn die auf den Mittelteil zuweisenden Flächen der Flansche zu der Hochachse des Mittelteils parallel verlaufen.

Eine definierte Auflage der Befestigungsflansche an den in einem Gebäude zu verankernden Befestigungsplatten für die Laufschiene ergibt sich, wenn wenigstens einer der Flansche an seiner nach außen weisenden Fläche eine in Schienenlängsrichtung verlaufende Nut aufweist, was obendrein den Vorteil hat, daß mit Hilfe der Nut leicht Endschalter oder ähnliche Steuergeräte an der Schiene befestigbar sind, ohne daß die Gefahr besteht, daß sie sogleich bei einem Lösen ihrer Befestigung von der Schiene herunterfallen.

Die Befestigungsplatten zum Montieren der freitragenden Laufschiene werden besonders einfach, wenn die nach außen weisenden Flächen der beiden Flansche in einer Ebene liegen.

Das Anbringen der Schleifleitungsstege für die Stromzufuhr zu den Motoren der Einschienen-Hängebahn wird besonders einfach und flexibel, wenn auf der den Flanschen gegenüberliegenden Seite des Mittelteils in den beiden Profilteilen aufeinander zuweisende Nuten vorgesehen sind, die in Schienenlängsrichtung verlaufen und in die Befestigungselemente für die Schleifleitungsstege einsetzbar sind.

Die Herstellung der Laufschiene ist sehr kostengünstig, wenn die Profilteile einstückig mit dem Mittelteil verbunden sind, so daß die gesamte Laufschiene aus Alu-miniumstrangpreßprofil oder auch aus Stahlpreßprofil bestehen kann. Wenn die Laufschiene als Aluminium-strangpreßprofil ausgebildet ist, können die Profilteile zum Einsparen von Gewicht und Material hohl ausgebildet sein. Sie können jedoch auch, wenn es das Herstellungsverfahren nicht zuläßt, massiv sein.

Damit aneinanderstoßende Laufschiene ohne merklichen Versatz miteinander fluchten, selbst dann, wenn die Tragelemente, an denen die Laufschienen befestigt sind, nicht exakt angeordnet sind, sind an einem Ende jeder Laufschiene stirnseitig in die Profilteile Verbindungselemente eingesetzt, während das andere Ende passende Öffnungen zur Aufnahme der entsprechenden Verbindungselemente einer anderen Laufschiene aufweist, wobei die Öffnungen und die Verbindungselemente im wesentlichen in Schienenlängsrichtung verlaufen. Sehr robuste Verbindungselemente ergeben sich, wenn sie als Bolzen ausgeführt sind, die in entsprechende Öffnungen eingesteckt sind. Wenn hingegen die Verbindungselemente in entsprechende Öffnungen eingesteckte Rohre sind, ergibt sich eine Materialersparnis bei verhältnismäßig großer Festigkeit. Falls die Öffnungen bereits beim Herstellen der Laufschiene eingearbeitet werden und große Toleranzen zu überbrücken sind, ist es zweckmäßig, wenn als Verbindungselemente längsgeschlitzte Rohre Verwendung finden, die elastisch federnd in die Öffnungen einsetzbar sind.

Damit beim Zusammenfügen von aneinanderstoßenden Laufschienen nicht die Verbindungselemente in der Öffnung derjenigen Laufschiene verschwinden, in der sie ursprünglich eingesetzt waren, sondern auch in die Öffnung in der Stirnseite der anderen Laufschiene eindringen, ist es günstig, wenn die Verbindungselemente in der zugehörigen Laufschiene befestigt sind.

Eine Laufschiene mit besonders hoher.Tragähigkeit ergibt sich, wenn der Mittelteil unter Ausbildung von aufeinander zuweisenden, in Schienenlängsrichtung verlaufenden 8tützschenkeln etwa omegaförmige Querschnittsgestalt aufweist, wobei der Abstand der Stützschenkel kleiner oder gleich dem Abstand der Befestigungsflansche voneinander ist, so daß die Laufschiene mit dem Stützschenkel auf entsprechenden Befestigungsbügeln aufliegen kann und etwa unter der Mitte des jeweiligen profilteiles abgestützt ist.

Im einfachsten Falle ist hierbei der Mittelteil als Blechprofil gewalzt; er kann jedoch auch als preß-oder Gußteil ausgeführt sein.

Wenn der Mittelteil aus Blech gewalzt ist, sind die profilteile ebenfalls zweckmäßigerweise Walzteile, die mit dem Mittelteil im Bereich der Stützschenkel und im Bereich der Befestigungsflansche verbunden sind. Hierbei ergibt sich eine sehr feste Verbindungzwischen den profilteilen und dem Mittelteil, wenn die profilteil jeweils in die doppelwandigen Stützschenkel und in die doppelwandig ausgebildeten Befestigungsflansche eingesteckt sind und dort venschweißt sind.

Um die hohe Tragfestigkeit von Laufschienen mit omegaförmigem Mittelteil ausnutzen zu können, reichen die zur Halterung vorgesehenen Bügel durch die mit ihnen fest verbundenen Halteplatten hindurch und stehen mit ihrem durch die Halteplatten hindurchreichenden Ende mit den Stützschenkein in Eingriff.

Die profilteile der Laufschiene können entsprechend den Anforderungen des auf ihnen entlanglaufenden Fahrwerkes eine im wesentlichem rechteckige Querschnittsgestalt aufweisen oder sie können auch eine im wesentlichen halbrundförmige Querschnittsgestalt enthalten.

In der Zeichnung sind Ausführungsbeispiele des Gegenstandes der Erfindung dargestellt. Es zeigen:
Fig. 1 eine Laufschiene gemäß der Erfindung mit einem halbrundförmigen oberen und einem rechteckigen unteren Profilteil in einem Querschnitt und in perspektivischer Darstellung,
Fig. 2 eine Laufschiene gemäß der Erfindung mit einem omegaförmigen, aus Blech gewalzten Mittelteil, mit dem ebenfalls aus Blech gewalzte Profilteile verbunden sind, unter Veranschaulichung der Befestigung an einem Bügel in einem Querschnitt und
Fig. 3 ein weiteres Ausführungsbeispiel einer Laufschiene gemäß der Erfindung mit einem omegaförmigen Mittelteil, mit dem die beiden Profilteile einstückig verbunden sind.

Die in Fig. 1 geschnitten perspektivisch dargestellte freitragende Laufschiene 1 für Einschienen-Hängebahnen besteht aus einem oberen, im wesentlichen halbkreisförmigen und einem dazu parallelen unteren, im wesentlichen rechteckigen Profilteil 2 bzw. 3, die beide miteinander durch einen sich wie die beiden Profile 2, 3 über die Schienenlängsrichtung durchgehend erstreckenden Mittelteil 4 einstückig miteinander verbunden sind. Die Laufschiene 1 besteht aus einem Aluminiumstrangpreßprofil, das aushärtet und lediglich geringes Materialfließen zeigt.

An das obere profilteil 2 sowie das untere Profilteil 3 sind aufeinander zuweisende Flansche 5 und 6 angeformt, die sich bezüglich des Mittelteiles 4 auf derselben Seite befinden und parallel und im gleichen Abstand zu dem Mittelteil 4 über die gesamte Schienenlängsrichtung verlaufen. Die Anordnung der Flansche 5, 6 ist dabei derart getroffen, daß ihre auf den Mittelteil 4 zuweisenden Seitenflächen 7 und 8 parallel zu der nicht veranschaulichten Hochachse des Mittelteiles 4 verlaufen, während ihre nach außen weisenden Flächen 9 und 10 in einer Ebene liegen und etwa trapezförmige, in Schienenlängsrichtung verlaufende Nuten 11 und 12 enthalten.

Auf der den Flanschen 5, 6 gegenüberliegenden Seite des Mittelteiles 4 sind in die beiden profilteile 2 und 3 aufeinander zuweisende Nuten 13 und 14 eingeformt zur Aufnahme von Befestigungselementen für die nicht veranschaulichten Schleifleitungsstege zur Stromzufuhr zu auf der Fahrschiene 1 entlanglaufenden Fahrwerken. Um das Einsetzen der Befestigungsstege zu erleichtern bzw. um für die Schleifleitungsstege einen größeren platz zu bekommen, sind die beiden profile 2 und 3, wie aus Fig. 1 ersichtlich, bei 15 und 16 angefast.

Wenn, wie in Fig. 1 dargestellt, die Laufschiene 1 aus einem Aluminiumstrangpreßprofil besteht, können die beiden profilteile 2 und 3 je mit einem Hohlraum 17 und 18 ausgeführt werden, so daß sich bei hinreichender Festigkeit ein geringeres Gewicht der Laufschiene 1 ergibt. Gleichzeitig können die sich in Schienenlängsrichtung erstreckenden Hohlräume 17 und 18 zur Aufnahme von nicht veranschaulichten Verbindungselementen dienen, mit denen an einer Stoßstelle zwei der in Fig. 1 dargestellten Laufschienen 1 fluchtend miteinander verbunden sind.

Die in Fig. 1 veranschaulichte Laufschiene 1 kann auch als Stahlpreßprofil hergestellt sein, wobei dann jedoch in der Regel die beiden profile 2 und 3 massiv ausgeführt sind.

Die Befestigung der Laufschiene 1 in dem Gebäude, in dem eine Einschienen-Hängebahn installiert werden soll, erfolgt mit Hilfe von in dem Gebäude zu befestigenden, etwa L-förmigen Bügeln 20, wie sie in Fig. 2 ausschnittsweise veranschaulicht sind, wobei auf das kurze Ende des L-förmigen Bügels 20 eine Halteplatte 21 stumpf aufgeschweißt ist, die sich mit ihrer der Laufschiene 1 zugewandten Fläche an die Flansche 5 und 6 anlegt, während an der Halteplatte 21 angeformte Laschen 22 in den zwi: sehen den Flanschen 5 und 6 begrenzten Schlitz eingreifen. Hierbei ergeben die Nuten 11 und 12 eine statisch besser bestimmte Fläche, mit denen die Flansche 5 und 6 mit der Halteplatte 21 in Eingriff stehen und erleichtern gleichzeitig die Befestigung von Endschaltern od.dgl. an den Flanschen 5 und 6, da die Nuten 11 und 12 ein formschlüssiges Eingreifen von diese Schaltmittel beherbergenden Gehäuse ermöglichen.

Das Fahrwerk einer nicht veranschaulichten Einschienen-Hängebahn läuft mit einer oder mehreren Tragrollen auf dem konvexen, halbrundförmigen oberen Profilteil 2, während seitliche Führungsrollen an den zueinander parallelen seitlichen Führungsflächen des unteren Profilteiles 3 entlanglaufen. Anstatt, wie bei dem in Fig. 1 gezeigten Ausführungsbeispiel, das obere Profilteil 2 halbrundförmig und das untere Profilteil 3 rechteckig zu gestalten, ist es auch möglich, beide Profilteile mit im wesentlichen rechteckiger Gestalt auszuführen oder beide Profilteile mit im wesentlichen halbkreisförmiger Querschnittsgestalt zu versehen. Hierbei ist es zweckmäßig, wenn sich an den halbkreisförmigen Abschnitt des Profilteiles 2 zueinander parallele Seitenflächen 23 und 24 anschließen.

In Fig. 2 ist ein weiteres Ausführungsbeispiel einer Laufschiene 30 veranschaulicht, die im Gegensatz zu der Laufschiene 1 nach Fig. 1 nicht aus einem Strang-preßprofil, sondern vielmehr aus gewalztem Blech besteht; im übrigen sind gleiche Bauteile wie bei der Laufschiene 1 nach Fig. 1 mit denselben Bezugszeichen versehen.

Das Mittelteil 4 hat unter Ausbildung zweier in Schienenlängsrichtung verlaufender und aufeinander zuweisender Stützschenkel 31 und 32 etwa omegaförmige Querschnittsgestalt. Die Stützschenkel 31 und 32 sind doppelwandig ausgeführt, wobei der von dem Mittelteil 4 wegweisende bzw. außenliegende Abschnitt 33 des Stützschenkels 31 parallel zu der Hochachse der Laufschiene 30 nach oben verläuft und im Bereich des Profilteiles 2 rechtwinklig nach außen abgebogen ist. und einen Abschnitt 34 bildet. An den nach außen weisenden Abschnitt 34 ist der Flansch 5 angeformt, der ebenfalls doppelwandig ausgeführt ist, in dem das untere Ende des Flansches 5 um 180°C nach oben umgeschlagen ist. In ähnlicher Weise ist der Stützschenkel 32 geformt, der ebenfalls einstückig in den Befestigungsflansch 6 übergeht. Dabei ist der Abstand der beiden Stützschenkel 31, 32 voneinander kleiner oder gleich dem Abstand, den die beiden Befestigungsflansche 5 und 6 voneinander haben.

Zwischen die beiden Wände des Befestigungsflansches 5 ist ein Fortsatz 35 des oberen profilteiles 2 eingesteckt, das nach einem geraden, nach oben weisenden Abschnitt 36 bei 37 halbkreisförmig abgebogen ist und im Anschluß daran an einen zu dem Abschnitt 36 parallelen Abschnitt 38 übergeht. Im Anschluß an den geraden Abschnitt 38 befindet sich ein horizontal verlaufender Bereich 39, der etwa in der Verlängerung des Abschnittes 34 des Stützschenkels 31 abgeordnet ist. Der horizontale Bereich 39 geht schließlich etwa in der Mitte zwischen den beiden geraden Bereichen 36 und 38 in einen vertikalen Bereich 40 über, der zwischen die beiden Wände des Stützschenkels 31 eingesteckt ist. Das in dieser Gestalt aus Blech gewalzte Profilteil 2 ist zwischen den beiden Wänden des Befestigungsflansches 5 und den beiden Wänden des Stützschenkels 31 verschweißt, beispielsweise durch punktschweißen oder durch Rollschweißen. Das untere profilteil 3 ist zu dem oberen Profilteil 2 spiegelsymmetrisch und in entsprechender Weise in den unteren Stützschenkel 32 bzw. den unteren Befestigungsflansch 6 eingesteckt und dort festgeschweißt.

Zur fluchtenden Verbindung von zwei aneinandersto-ßenden Laufschienen 30 stecken in den Profilteilen 2 und 3 stirnseitig an einem Ende der Laufschiene 30 stramm eingepaßte Rohrabschnitte 41 und 42, die beim Zusammenfügen der beiden Laufschienen 30 in die Profilteile 2 und 3 der benachbarten Laufschiene 30 eindringen und so die fluchtende Verbindung der aneinander anstoßenden Laufschienen 30 sicherstellen. Um zu verhindern, daß sich beim Zusammenfügen der Laufschienen 30 und dem Eindringen der Rohrabschnitte 41 und 42 in die benachbarte Laufschiene 30 die Rohrabschnitte 41 und 42 zurückschieben, ohne in die benachbarte Laufschiene 30 einzudringen, können sie in der Laufschiene 30, zu der sie ursprünglich gehören, befestigt sein. Diese Befestigung kann beispielsweise durch Kleben mit cyanacrylatkleber erfolgen. Um das Zusammenschieben der Laufschienen 30 zu erleichtern, kÖnnen die Rohrabschnitte 41 und 42 längsgeschlitzt sein, so daß sie beim Eindringen in die Profile 2 und 3 der benachbarten Laufschiene 30 federnd zusammengedrückt werden.

Die Befestigung der Laufschiene 30 in dem Gebäude, in dem die Einschienen-Hängebahn zuinstallieren ist, erfolgt wiederum mit Hilfe von L-förmigen Bügeln 20, von denen einer in Fig. 2 ausschnittsweise dargestellt ist. Auf dem horizontalen Abschnitt 43 des Bügels 20 steckt die Halteplatte 21, die mit ihren auf die Laufschiene 30 zu umgeklappten Laschen 22 zwischen die beiden Befestigungsflansche 5 und 6 eingreift und sich von außen an die Befestigungsflansche 5 und 6 anlegt. Das über die Halteplatte 21 hinausstehende Ende 43 des Bügels 20 reicht bis in den Bereich der beiden Stützschenkel 31 und 32 und steht dort mit diesen in Eingriff. Die Befestigung der Laufschiene 30 an der Halteplatte 21 erfolgt mittels nicht veranschaulichter, die Befestigungsflansche 5 und 6 hintergreifender Befestigungsmittel, die an der Halteplatte 21 festgeschraubt sind und ein Heruntergleiten der Laufschiene 30 von dem Bügelende 43 verhindern.

Da sich die Stützschenkel 31 und 32 etwa unter der Mitte der Profilteile 2, 3 befinden, ergibt sich eine günstige Krafteinleitung der durch das nicht dargestellte Laufwerk erzeugten Vertikalkraft in den Befestigungsbügel 20, während die Halteplatte 21 nurmehr die Aufgabe hat, Horizontalkräfte aufzunehmen.

In Fig. 3 ist ein weiteres Ausführungsbeispiel einer Laufschiene 50 veranschaulicht, die im Unterschied zu der Laufschiene 30 aus einem Strangpreßprofil, beispielsweise aus Stahl, besteht, wobei im übrigen wieder gleiche Bauteile, wie in den Fig. 1 und 2, mit denselben Bezugszeichen versehen sind.

Der die beiden profilteile 1 und 3 miteinander einstückig verbindende Mittelteil 4 ist wiederum im Querschnitt unter Ausbildung der Stützschenkel 31 und 32 leicht omegaförmig gestaltet, während die Befestigungsflansche 5 und 6 einstückig an den Mittelteil 4 angeformt sind, etwa in der Nähe der Stelle, in der der Mittelteil 4 in das jeweils zugehörige profilteil 2 bzw. 3 übergeht.

Falls insbesondere bei Stahl die Profilteile 2 und 3 ohne die Hohlräume 17 und 18 ausgeführt werden, können zur Aufnahme der Verbindungselemente zum Verbinden von benachbarten Laufschienen im Bereich ihrer Stoßstelle in die Profilteile 2 und 3 Bohrungen eingebracht werden. In den Bohrungen auf einer Seite der Laufschiene sind dann Bolzen stramm einge-preßt, die beim Zusammenfügen der Laufschienen in die entsprechenden Öffnungen der benachbarten Laufschiene eingeschoben werden. Die Bolzen können wiederum in dem Bereich, mit dem sie in die benachbarte Schiene eindringen, geschlitzt sein, so daß ein einfacheres Zusammenstecken möglich ist.

## Patentansprüche

1. Freitragende Laufschiene (1) für Einschienen-Hängebahnen, bestehend aus einem oberen und einem dazu parallelen unteren Profilteil (2, 3), wobei die beiden Profilteile (2, 3) durch einen Mittelteil (4) unter Bildung einer über die Länge der Laufschiene durchgehenden seitlichen, im Querschnitt etwa C-förmigen Öffnung miteinander verbunden sind, die von zwei parallel und im Abstand zueinander in Schienenlängsrichtung verlaufenden und an dem Mittelteil (4) ausgebildeten Rändern begrenzt ist und in deren Bereich hintergriffige Befestigungselemente anzuordnen sind, dadurch gekennzeichnet, daß parallel und im Abstand zu den Rändern der C-förmigen Öffnung sich erstreckend an die beiden Profilteile (2, 3) und/oder an den Mittelteil (4) in Schienenlängsrichtung verlaufende und aufeinander zuweisende Flansche (5, 6) angeformt sind, die parallel und im gleichen Abstand zu dem Mittelteil (4) verlaufen und sich auf derselben Seite bezüglich des Mittelteils (4) befinden.

2. Laufschiene nach Anspruch 1, dadurch gekennzeichnet, daß die auf den Mittelteil (4) zuweisende Fläche (7, 8) der Befestigungsflansche (5, 6) zu der Hochachse des Mittelteils (4) parallel verlaufen.

3. Laufschiene nach Anspruch 1, dadurch gekennzeichnet, daß wenigstens einer der Flansche (5, 6) an seiner nach außen weisenden Fläche (9, 10) eine in Schienenlängsrichtung verlaufende Nut (11, 12) aufweist.

4. Laufschiene nach Anspruch 1, dadurch gekennzeichnet, daß die nach außen weisenden Flächen (9, 10) der beiden Flansche (5, 6) in einer Ebene liegen.

5. Laufschiene nach Anspruch 1, dadurch gekennzeichnet, daß auf der den Flanschen (5, 6) gegenüberliegenden Seite des Mittelteiles (4) in beiden Profilteilen (2, 3) aufeinander zuweisende Nuten (13,14) vorgesehen sind, die in Schienenlängsrichtung verlaufen und in die Befestigungselemente für Schleifleitungsstege einsetzbar sind.

6. Laufschiene nach Anspruch 1, dadurch gekennzeichnet, daß die Profilteile (2, 3) einstückig mit dem Mittelteil (4) verbunden sind.

7. Laufschiene nach einem der vorhergehenden Ansprüche, dadurch gekennzeichnet, daß sie aus Aluminiumstrang-preßprofil besteht.

8. Laufschiene nach einem der vorhergehenden Ansprüche, dadurch gekennzeichnet, daß sie aus Stahlpreßprofil besteht.

9. Laufschiene nach Anspruch 1, dadurch gekennzeichnet, daß die Profilteile hohl ausgebildet sind.

10. Laufschiene nach Anspruch 1, dadurch gekennzeichnet, daß die Profilteile massiv ausgebildet sind.

11. Laufschiene nach Anspruch 1, dadurch gekennzeichnet, daß sie zur fluchtenden Verbindung mit einer weiteren Laufschiene (1, 30, 50) an einem ihrer Enden stirnseitig in die Profilteile (2, 3) eingesetzte Verbindungselemente (41, 42) und an den anderen Ende passende Offnungen (17, 18) zur Aufnahme entsprechender Verbindungselemente (41, 42) einer anderen Laufschiene (1, 30, 50) aufweisen, wobei die Öffnungen (17, 18) und die Verbindungselemente (41, 41) im wesentlichen in Schienenlängsrichtung verlaufen.

12. Laufschiene nach Anspruch 11, dadurch gekennzeichnet, däß die Verbindungselemente in passende Öffnungen eingesteckte Bolzen sind.

13. Laufschiene nach Anspruch 11, dadurch gekennzeichnet, daß die Verbindungselemente in entsprechende Öffnungen eingesteckte Rohre (41,42) sind.

14. Laufschiene nach Anspruch 11, dadurch gekennzeichnet, daß die Verbindungselemente in entsprechenden Öffnungen eingesteckte längsgeschlitzte Rohre sind.

15. Laufschiene nach Anspruch 11, dadurch gekennzeichnet, daß ihre zugehörigen Verbindungselemente (41,42) in den Öffnungen befestigt sind.

16. Laufschiene nach einem der vorhergehenden Ansprüche, dadurch gekennzeichnet, daß die Öffnungen die Hohlräume in den Profilteilen (2,3) sind.

17. Laufschiene nach Anspruch 1, dadurch gekennzeichnet, daß der Mittelteil (4) unter Ausbildung von aufeinder zuweisenden, in Schienenlängsrichtung veraufenden Stützschenkeln (31,32) etwa Omega-förmige Querschnittsgestalt aufweist, wobei der Abstand der Stützschenkel (31,32) kleiner oder gleich dem Abstand der Befestigungsflansche (5,6) voneinander ist.

18. Laufschiene nach Anspruch 17, dadurch gekennzeichnet, daß der Mittelteil (4) aus Blech gewalzt ist.

19. Laufschiene nach Anspruch 17, dadurch gekennzeichnet, daß die Profilteile (2, 3) Walzteile sind, die wenigstens im Bereich der Stützschenkel (31, 32) mit dem Mittelteil (4) verbunden sind.

20. Laufschiene nach Anspruch 17, dadurch gekennzeichnet, daß die Profilteile (2, 3) Walzteile sind, die mitdem Mittelteil (4) im Bereich der Stützschenkel (31, 32) und im Bereich der Befestigungsflansche (5, 6) verbunden sind.

21. Laufschiene nach Anspruch 17, dadurch gekennzeichnet, daß die Profilteile jeweils in die doppelwandigen Stützschenkel (31, 32) und in die doppelwandig ausgebildeten Befestigungsflansche eingesteckt und dort verschweißt sind.

22. Laufschiene nach Anspruch 17, dadurch gekennzeichnet, daß die zu ihrer Halterung vorgesehenen Bügel (20) durch die mit ihnen fest verbundenen Halteplatten (21) hindurchreichen und mit ihrem durch die Halteplatten (21) hinaurchreichenden Ende (43) mit den Stützschenkeln (31, 32) in Eingriff stehen.

23. Laufschiene nach Anspruch 1, dadurch gekennzeichnet, daß wenigstens eines der Profilteile (2, 3) eine im wesentlichen rechteckige Querschnittsgestalt aufweist.

24. Laufschiene nach Anspruch 1, dadurch gekennzeichnet, daß wenigstens eines der Profilteile (2,3) eine im wesentlichen halbkreisförmige Querschnittsgestalt aufweist.

## Claims

1.) Cantilever track rail (1) for suspended monorails, consisting of an upper profiled part (2) and a lower profiled part (3) parallel thereto, the two profiled psrts (2, 3) being connected with one another by a middle part (4) with formation of a lateral opening of somewhat C-shaped cross- section which is continuous over the length of the track rail and is defined by two edges extending parallel to and with spacing from one another in the longitudinal direction of the rail and formed on the middle part, and in the region of which opening there are to be arranged behind- engaging securing elements, characterised in that extending parallel with and with spacing from the edges of the C-shaped opening there are formed on the two profiled parts (2, 3) and/or on the middle part (4) flanges (5, 6) extending in the longitudinal direction of the rail and facing one another, which extend parallel with and equidistant from the middle part (4) and are situated on the same side in relation to the middle part (4).

2.) Track rail according to Claim 1, characterised in that the surfaces (7, 8) of the securing flanges (5, 6) which face the middle part (4) extend parallel with the vertical axis of the middle part (4).

3.) Track rail according to Claim 1, characterised in that at least one of the flanges (5, 6) comprises a groove (11, 12) extending in the longitudinal direction of the rail on its outwardly facing surface (9, 10).

4.) Track rail according to Claim 1, characterised in that the outwardly facing surfaces (9, 10) of the two flanges (5, 6) lie in one plane.

5.) Track rail according to Claim 1, characterised in that on the side of the middle part (4) lying opposite to the flanges (5, 6) in both profile parts (2, 3) there are provided grooves (13, 14) facing one another which extend in the longitudinal direction of the rail and into which securing elements for sliding conductor pieces can be inserted.

6.) Track rail according to Claim 1, characterised in that the profiled parts (2, 3) are connected integrally with the middle part (4).

7.) Track rail according to one of the preceding Claims, characterised in that it consists of aluminium extrusion.

8.) Track rail according to one of the preceding Claims, characterised in that it consists of extruded steel section.

9.) Track rail according to Claim 1, characterised in that the profiled parts are of hollow formation.

10.) Track rail according to Claim 1, characterised in that the profiled parts are of solid formation.

11.) Track rail according to Claim 1, characterised in that for aligned connection with a further track rail (1, 30, 50) it comprises at one of its ends connection elements (41, 42) inserted at the end into the profiled parts (2, 3) and at the other end matching openings (17, 18) for the reception of corresponding connection elements (41, 42) of another track rail (1, 30, 50), and the openings (17, 18) and the connection elements (41, 41) extend substantially in the longitudinal direction of the rail.

12.) Track rail according to Claim 11, characterised in that the connection elements are bolts inserted into fitting openings.

13.) Track rail according to Claim 11, characterised in that the connection elements are tubes (41, 42) inserted into corresponding openings.

14.) Track rail according to Claim 11, characterised in that the connection elements are longitudinally slotted tubes inserted into corresponding openings.

15.) Track rail according to Claim 11, characterised in that its pertinent connection elements (41, 42) are secured in the openings.

16.) Track rail according to one of the preceding Claims, characterised in that the openings are the cavities in the profiled parts (2, 3).

17.) Track rail according to Claim 1, characterised in that the middle part (4) possesses a somewhat omega-shaped cross- sectional configuration, with formation of support legs (31, 32) facing towards one another and extending in the longitudinal direction of the rail, the distance between the support legs (31, 32) being less than or equal to the distance of the securing flanges (5, 6) from one another.

18.) Track rail according to Claim 17, characterised in that the middle part (4) is rolled from sheet metal.

19.) Track rail according to Claim 17, characterised in that the profiled parts (2, 3) are rolled parts which are connected with the middle part (4) at least in the region of the support legs (31, 32).

20.) Track rail according to Claim 17, characterised in that the profiled parts (2, 3) are rolled parts which are connected with the middle part (4) in the region of the support legs (31, 32) and in the region of the securing flanges (5, 6).

21.) Track rail according to Claim 17, characterised in that the profiled parts are each inserted into the double-walled support legs (31, 32) and into the securing flanges of double-walled formation and welded there.

22.) Track rail according to Claim 17, characterised in that the arms (20) provided for their retention reach through the retaining plates (21) firmly connected with them and are in engagement, with their end (43) reaching through the retaining plates (21), with the support legs (31,32).

23.) Track rail according to Claim 1, characterised in that at least one of the profiled parts (2, 3) has a substantially rectangular cross- sectional configuration.

24.) Track rail according to Claim 1, characterised in that at least one of the profiled parts (2, 3) has a substantially semi-circular cross- sectional configuration.

## Revendications

1. Rail de roulement (1) non soutenu pour chemins de fer suspendus monorail, comprenant une partie profilée supérieure (2) et une partie profilée inférieure (3) parallèle à celle-ci, les deux parties profilées (2, 3) étant mutuellement raccordées par une partie médiane (4) avec formation d'une ouverture latérale de section transversale sensiblement en forme de C qui s'étend sur la longueur du rail de roulement et est limitée par deux bords qui, disposés parall^{*}élément et à distance l'un de l'autre dans le sens de la longueur du rail, sont aménagés sur la partie médiane (4), et dans la zone desquels doivent être disposés des éléments de fixation s'agrippant par derrière, caractérisé par le fait que s'étendant parallèlement et à distance des bords de l'ouverture en forme de C sont façonnées des brides (5, 6) qui, disposées sur les deux parties profilées (2, 3) et/ou sur la partie médiane (4) dans le sens longitudinal du rail et tournées l'une vers l'autre, sont placées paral1°éIément et à la même distance de la partie médiane (4) et se trouvent du même côté par rapport à la partie médiane (4).

2. Rail de roulement selon la revendication 1, caractérisé par le fait que les surfaces (7, 8) des brides de fixation (5, 6) qui sont tournées vers la partie médiane (4) sont disposées parall'élément à l'axe vertical de la partie médiane (4).

3. Rail de roulement selon la revendication 1, caractérisé par le fait qu'au moins l'une des brides (5, 6) comporte sur sa surface (9, 10) tournée vers l'extérieur une rainure (11, 12) disposée dans le sens longitudinal du rail.

4. Rail de roulement selon la revendication 1, caractérisé par le fait que les surfaces (9, 10), tournées vers l'extérieur, des deux brides (5, 6) sont situées dans un plan.

5. Rail de roulement selon la revendication 1, caractérisé par le fait que sur le côté, opposé aux brides (5, 6), de la partie médiane (4), les deux parties profilées (2, 3) comportent des rainures (13, 14) tournées l'une vers l'autre qui sont disposées dans le sens longitudinal du rail et dans lesquelles peuvent être engagés des éléments de fixation pour les barres des lignes de contact.

6. Rail de roulement selon la revendication 1, caractérisé par le fait que les parties profilées (2, 3)sont réalisées d'une seule pièce avec la partie médiane (4).

7. Rail de roulement selon l'une des revendications precédentes, caractérisé par le fait qu'il est constitué par un profilé en aluminium extrude.

8. Rail de roulement selon l'une des revendications précédentes, caractérisé par le fait qu'il est constitué par un profilé moulé en acier.

9. Rail de roulement selon la revendication 1, caractérisé par le fait que les parties profilées sont réalisées creuses.

10. Rail de roulement selon la revendication 1, caractérisé par le fait que les parties profilées sont réalisées massives.

11. Rail de roulement selon la revendication 1, caractérisé par le fait que pour le raccordement dans l'alignement à un autre rail de roulement (1, 30, 50), comporte, à l'une de ses extrémités, des éléments de raccordement (41, 42) engagés, côté frontal, dans les parties profilées (2, 3) et, à l'autre extrémite, des ouvertures ajustées (17, 18) pour recevoir des éléments de raccordement correspondants (41, 42) d'un autre rail de roulement (1, 30, 50), les ouvertures (17, 18) et les éléments de raccordement (41, 41) étant disposés sensiblement dans le sens longitudinal du rail.

12. Rail de roulement selon la revendication 11, caractérisé par le fait que les éléments de raccordement sont des axes engagés dans des ouvertures ajustées.

.13. Rail de roulement selon la revendication 11, caractérisé par le fait que les éléments de raccordement sont des tubes (41, 42) engagés dans des ouvertures correspondantes.

14. Rail de roulement selon la revendication 11, caractérisé par le fait que les éléments de raccordement sont des tubes fendus longitudinalement engagés dans des ouvertures correspondantes.

15. Rail de roulement selon la revendication 11, caractérisé par le fait que ses éléments de raccordement correspondants (41, 42) sont fixés dans les ouvertures.

16. Rail de roulement selon l'une des revendications precédentes, caractérisé par le fait que les ouvertures sont des cavités aménagées dans les parties profilées (2, 3).

17. Rail de roulement selon la revendication 1, caractérisé par le fait que la partie médiane (4) de par la formation de branches d'àppui (31, 32) tournées l'une vers l'autre et disposées dans le sens longitudinal du rail, a une section transversale sensiblement en forme d'oméga, la distance entre les branches d'appui (31, 32) étant plus petite ou égale à la distance entre les brides de fixation (5, 6).

18. Rail de roulement selon la revendication 17, caractérisé par le fait que la partie médiane (4) est laminée en tôle.

19. Rail de roulement selon la revendication 17, caractérisé par le fait que les parties profilées (2, 3) sont des pièces laminées qui sont raccordées à la partie médiane (4) au moins dans la zone des branches d'appui (31, 32).

20. Rail de roulement selon la revendication 17, caractérisé par le fait que les parties profilées (2, 3) sont des pièces laminées qui sont raccordées à la partie médiane (4) dans la zone des branches d'appui (31, 32) et dans la zone des brides de fixation (5, 6).

21. Rail de roulement selon la revendication 17, caractérisé car le fait que les parties profilées sont respectivement insérées et soudées dans les branches d'appui (31, 32) à double paroi et dans les brides de fixation réalisées à double paroi.

22. Rail de roulement selon la revendication 17, caractérisé par le fait que les étriers (20) prévus pour sa fixation traversent les platines (21) qui leur sont raccordées et par leur extrémité (43) traversant les platines (21) viennent en prise avec les branches d'appui (31, 32).

23. Rail de roulement selon la revendication 1, caractérisé par le fait qu'au moins l'une des parties profilées (2, 3) a une section transversale de forme sensiblement rectangulaire.

24. Rail de roulement selon la revendication 1, caractérisé par le fait qu'au moins l'une des parties profilées (2, 3) a une section transversale de forme sensiblement semi-circulaire.
